# EUROPÄISCHE PATENTSCHRIFT

(11) **EP 2 416 336 B1**
(45) Veröffentlichungstag und Bekanntmachung des Hinweises auf die Patenterteilung: **17.12.2014**
(21) Anmeldenummer: 11006061.3
(22) Anmeldetag: 25.07.2011
(51) Int. Cl.: H01H 13/705, H01H 13/84, H03K 17/96

(54) **Bedienfeld für ein Messgerät**
Operating panel for a measuring device
Champ de commande pour un appareil de mesure

(30) Priorität: 05.08.2010 DE 102010033470
(43) Veröffentlichungstag der Anmeldung: 08.02.2012
(73) Patentinhaber: KROHNE Messtechnik GmbH, 47058 Duisburg (DE)
(72) Erfinder: Brockhaus, Helmut, Dr., 46535 Dinslaken (DE)
(74) Vertreter: Gesthuysen Patent- und Rechtsanwälte

(56) Entgegenhaltungen:
- DE-A1- 19 638 210
- DE-A1- 19 946 471
- US-A1- 2009 226 179
- US-B1- 6 234 651

## Beschreibung

Die Erfindung betrifft ein Bedienfeld für ein Messgerät mit einem wenigstens ein Bedien- und Sichtfenster aufweisenden Gehäuse, wobei das Bedienfeld wenigsten eine durch das Bedien- und Sichtfenster fingerbetätigbare optischen Taste aufweist und wobei die optische Taste ein Sendeelement und ein Empfangselement aufweist.

Bedienfelder für Messgeräte sind seit Jahrzehnten in ganz unterschiedlichen Ausgestaltungen bekannt. Meist ist ein in dem Messgerätegehäuse vorgesehenes Fenster ausschließlich ein Sichtfenster, wobei durch dieses Sichtfenster typischerweise "vor Ort", also an dem Messgerät selbst, Messwerte ablesbar sind, gegebenenfalls aber auch Einstellungen des Messgeräts - Messbereich, Parametrierung, Kalibierdaten - angezeigt werden können. Bei der überwiegenden Zahl der Messgeräte sind zur Bedienung Tasten vorgesehen, die betätigt werden können, ohne das Gehäuse des Messgeräts zu öffnen, beispielsweise in Form von Folientasten auf der Außenseite des Gehäuses.

Vor allem bei Messgeräten, die nicht unter Laborbedingungen betrieben werden, sondern in einer industriellen Prozessumgebung unter mitunter rauen Umgebungsbedingungen oder in explosionsgefährdeten Zonen, sind häufig Tasten innerhalb des Gehäuses des Messgerätes vorgesehen, so dass das Messgerät meist nur bedient werden kann, wenn das Gehäuse des Messgeräts geöffnet wird.

Wenn eine Bedienung des Messgeräts jedoch auch bei geschlossenem Gehäuse möglich sein soll, ohne dass die dazu erforderlichen Bedientasten das Gehäuse in irgendeiner Form durchbrechen sollen, um mechanisch zugänglich zu sein, dann können die eingangs beschriebenen Bedienfelder eingesetzt werden, die wenigstens eine fingerbetätigbare optische Taste mit einem Sendeelement und mit einem Empfangselement aufweisen. Eine solche fingerbetätigbare optische Taste emittiert mit ihrem Sendeelement elektromagnetische Strahlung, häufig im Infrarotbereich, und das Empfangselement der optischen Taste ist geeignet, zumindest elektromagnetische Strahlung des von dem Sendeelement ausgestrahlten Typs zu detektieren. Die Funktionsweise einer solchen und an sich bekannten optischen Taste beruht darauf, dass ein sich der optischen Taste näherndes Betätigungsobjekt in unterschiedlichem Maße die von dem Sendeelement emittierte elektromagnetische Strahlung reflektiert, so dass in Abhängigkeit von dem Abstand des Betätigungsobjekts zu der optischen Taste das Sendelement in unterschiedlicher Intensität von der reflektierten Strahlung beaufschlagt wird. Diese von dem Empfangselement detektierte reflektierte Strahlung wird dann herangezogen, um den Zustand "betätigt" zu erkennen. Die optischen Tasten werden dazu mit dem Bedienfeld so hinter dem Bedien- und Sichtfenster des Messgerätegehäuses angeordnet, dass eine Fingerbetätigung der optischen Taste besonders gut erkannt werden kann, wenn der Bedienfinger auf dem Bedien- und Sichtfenster über der optischen Taste zur Ruhe kommt, in diesem Abstand also eine ausreichende Reflexion der von dem Sendeelement emittierten elektromagnetischen Strahlung gegeben ist.

Nachteilig bei dieser Lösung ist jedoch, dass eine Bedienung eines mit dem vorbekannten Bedienfeld ausgestatteten Messgeräts dann nicht mehr zuverlässig möglich ist, wenn das Gehäuse des Messgeräts geöffnet ist, so dass das Bedienfeld praktisch frei liegt und nicht mehr durch das Bedien- und Sichtfenster geschützt ist. Diese Situation tritt beispielsweise im Servicefall ein, also in einer Situation, in der u. U. ein erhöhter Einstellungsbedarf besteht und vergleichsweise viele Daten über die Tasten eingegeben werden müssen. In diesem Fall ist der sonst durch das Bedien- und Sichtfenster vorgegebene Abstand zwischen optischer Taste und dem Bedienfinger nicht mehr definiert und eine beabsichtigte Betätigung der optischen Taste ist von einer unbeabsichtigten Beeinflussung der optischen Taste nicht mehr sicher unterscheidbar.

DE 199 46 471 A1 offenbart ein Bedienfeld gemäß dem Oberbegriff des Anspruchs 1.

Es ist damit Aufgabe der vorliegenden Erfindung, ein Bedienfeld für ein Messgerät der vorbeschriebenen Art bereitzustellen, das eine sichere und schnelle Bedienung auch dann gestattet, wenn das Bedienfeld freiliegt, also kein definierter Bedienabstand für die optische Taste mehr gewährleistet ist.

Die zuvor hergeleitete und aufgezeigte Aufgabe ist dadurch gelöst, dass zusätzlich zu der fingerbetätigbaren optischen Taste wenigstens eine korrespondierende fingerbetätigbare mechanische Taste vorgesehen ist, das Bedienfeld zusätzlich zu der fingerbetätigbaren optischen Taste also wenigstens eine korrespondierende fingerbetätigbare mechanische Taste aufweist.

Durch diese Maßnahme ist gewährleistet, dass ein für die Betätigung der optischen Taste wichtiges Bedien- und Sichtfenster entbehrlich ist, da die zusätzliche Möglichkeit besteht, eine zu der optischen Taste korrespondierende mechanische Taste zu betätigen. Eine mit der optischen Taste korrespondierende mechanische Taste hat eine mit der optischen Taste vergleichbare Funktionalität, durch Betätigung einer mit einer optischen Taste korrespondierenden mechanischen Taste wird ein vergleichbares Ereignis ausgelöst. Vorteilhaft ist, dass nach Entfernung des das Bedien- und Sichtfenster aufweisenden Gehäuses die mechanische Taste betätigt werden kann und nicht mehr auf die optische Taste zurückgegriffen werden muss, was eine schnelle und trotzdem sichere Bedienung des das Bedienfeld aufweisenden Messgeräts gestattet.

Die optische Taste und die mechanische Taste können dabei entfernt voneinander angeordnet sein. Beispielsweise sind in diesem Fall bei einer bevorzugten Umsetzung die mechanischen Tasten auf dem Bedienfeld so angeordnet, dass sie durch das Bedien- und Sichtfenster des Messgerätegehäuses - ein geschlossenes Gehäuse vorausgesetzt - für eine Bedienperson nicht erkennbar sind, also erst nach Öffnen des Gehäuses in Erscheinung treten.

Gemäß einer weiteren bevorzugten Ausgestaltung der Erfindung ist jedoch vorgesehen, dass die mechanische Taste im unmittelbaren Betätigungsbereich der optischen Taste angeordnet ist. Wenn davon die Rede ist, dass die zusätzliche mechanische Taste im "unmittelbaren Betätigungsbereich" der fingerbetätigbaren optischen Taste vorgesehen ist, dann ist damit gemeint, dass die optische Taste und die korrespondierende mechanische Taste im Gebrauch praktisch nicht unabhängig voneinander bedienbar sind, also beispielsweise im Bereich von einem Quadratzentimeter oder im Bereich von einigen wenigen Quadratzentimetern zusammen liegen. Insbesondere wird darunter verstanden, dass die optische Taste und die mechanische Taste so zueinander angeordnet sind, dass während des Vorgangs der Fingerbetätigung der mechanischen Taste zwingend auch die optische Taste fingerbetätigt wird. Während des Vorgangs der Fingerbetätigung nähert sich der Betätigungsfinger der mechanischen Taste und muss dabei selbstverständlich den unmittelbar über der Taste befindlichen Raum durchqueren. Wenn die korrespondierende optische Taste ihren Detektionsbereich genau dort hat, lässt sich eine Betätigung der optischen Taste bei der Betätigung der mechanischen Taste ganz gewollt nicht vermeiden.

Bei einer bevorzugten Ausgestaltung des Bedienfeldes ist vorgesehen, dass ein Tastenfeld auf dem Bedienfeld kenntlich gemacht ist und die optische Taste und die korrespondierende mechanische Taste in dem gemeinsamen Tastenfeld angeordnet sind. Durch diese Maßnahme wird für den Bediener des Bedienfeldes erkennbar gemacht, wo eine Betätigung zu erfolgen hat, um die gewünschte Taste zu betätigen, unabhängig davon, ob es sich um die optische Taste oder die mit der optischen Taste korrespondierende mechanische Taste handelt.

Bei einer bevorzugten Ausgestaltung des erfindungsgemäßen Bedienfeldes ist vorgesehen, dass die optische Taste und die korrespondierende mechanische Taste in dem Bedienfeld nebeneinander liegend angeordnet sind, was vor allem eine besonders einfache Realisation des Bedienfeldes mit Standard-Komponenten ermöglicht, da die optische Taste und die mechanische Taste nicht in Baueinheit realisiert sein müssen.

Gemäß einer ganz besonders vorteilhaften Ausgestaltung ist jedoch vorgesehen, dass die optische Taste zumindest teilweise in der mechanischen Taste angeordnet ist, insbesondere das Sendeelement der optischen Taste oder das Empfangselement der optischen Taste in der mechanischen Taste angeordnet ist. So lässt sich auf sehr sichere Art und Weise realisieren, dass die fingerbetätigbare optische Taste und die mit ihr korrespondierende zusätzliche fingerbetätigbare mechanische Taste als bauliche und auch funktionale Einheit realisiert sind, wodurch insbesondere verwirklicht werden kann, dass während des Vorgangs der Fingerbetätigung der mechanischen Taste zwingend auch die optische Taste fingerbetätigt wird.

Bei einer besonderen Ausgestaltung des erfindungsgemäßen Bedienfeldes sind das Sendeelement und das Empfangselement der optischen Taste so zueinander ausgerichtet, dass bei Fingerbetätigung der mechanischen Taste, also bei Aufliegen des Bedienfingers auf der mechanischen Taste, praktisch keine Reflexion der von dem Sendeelement der optischen Taste emittierten Strahlung in das Empfangselement der optischen Taste möglich ist. Mit "praktisch keiner Reflexion" ist gemeint, dass weniger als 10% der Maximalreflexion bei Aufliegen des Bedienfingers vom Sendeelement in das Empfangselement gelangt. Es sind auch deutlich kleinere Reflexionsanteile möglich, wenn das Sendeelement und/oder das Empfangselement der optischen Taste so in einer optisch dichten Halterung eingebettet sind/ist, dass bei aufliegendem Bedienfinger die einzig optische Öffnung der Halterung des Sendeelements bzw. des Empfangselements auch optisch verschlossen ist; dadurch lässt sich eine Reflexion tatsächlich vollständig ausschließen.

Das erfindungsgemäße Bedienfeld ist vorzugsweise mit mindestens einer Auswerteeinheit zur Detektion der Betätigung der optischen Taste und der mechanischen Taste ausgestattet. Die Betätigungsdetektion der Tasten kann durch eine einzige Auswerteeinheit erfolgen, sie kann aber auch durch mehrere Auswerteeinheiten erfolgen. In einer bevorzugten Weiterbildung des Bedienfeldes ist die Auswerteeinheit so eingerichtet, dass sie die optische Taste deaktiviert, sobald die mechanische Taste - bei geöffnetem Gehäuse des Messgeräts - betätigt worden ist. Wenn mehrere fingerbetätigbare optische Tasten mit mehreren korrespondierenden fingerbetätigbaren mechanischen Tasten realisiert sind, ist die Auswerteeinheit bevorzugt so ausgestaltet, dass alle optischen Tasten deaktiviert werden, wenn eine mechanische Taste betätigt worden ist. Durch diese besondere Ausgestaltung der Auswerteeinheit des Bedienfeldes kann verhindert werden, dass eine Fehlbedienung des Bedienfeldes erfolgt. Eine potentielle Fehlbedienung resultiert allein daraus, dass bei der Betätigung der mechanischen Taste auch immer gleichzeitig bzw. kurz zuvor die korrespondierende optische Taste ausgelöst wird, es würde eine ungewollte Doppelauslösung detektiert werden. Eine Deaktivierung der optischen Taste kann durch verschiedene alternative oder gemeinsam durchführbare Maßnahmen erreicht werden; das Sendeelement kann ausgeschaltet werden, das Empfangselement kann schaltungsmäßig in einen definierten und vom äußeren Beeinflussungszustand unabhängigen Zustand geschaltet werden oder die Auswertung des von dem Empfangselement gelieferten Empfangssignals durch die Auswerteeinheit kann beispielsweise eingestellt werden. Bevorzugt ist für die Betätigungdetektion der Tasten eine andere Auswerteeinheit vorgesehen als für die Realisierung der Deaktivierung/Aktivierung der optischen Tasten.

In diesem Zusammenhang ist insbesondere vorgesehen, dass die deaktivierte optische Taste nach einer definierten vorgegebenen Zeit von der Auswerteeinheit automatisch wieder aktiviert wird und/oder die deaktivierte optische Taste durch ein Betätigungsmuster der korrespondierenden mechanischen Taste wieder aktiviert wird, also beispielsweise indem eine mechanische Taste innerhalb kurzer Zeit mehrfach betätigt wird. Ergänzend oder alternativ ist es auch bei Vorliegen mehrerer optischer und korrespondierender mechanischer Tasten möglich, dass die deaktivierten optischen Tasten durch die kombinierte gleichzeitige Betätigung wenigstens zweier mechanischer Tasten wieder durch die Auswerteeinheit aktiviert werden.

In einer bevorzugten Ausgestaltung des erfindungsgemäßen Bedienfeldes ist vorgesehen, dass die Auswerteeinheit die Intensität der von dem Empfangselement empfangenen Strahlung auswertet, insbesondere den zeitlichen Verlauf der Intensität auswertet, vorzugsweise durch Abtastung des Empfangselements in einem festen Zeitraster. Dadurch ist es möglich, nicht nur den momentanen absoluten Beeinflussungszustand des Empfangselements zu ermitteln, sondern auch eine Betätigungsbewegung zu detektieren, so dass eine beabsichtigte Betätigung der optischen Taste beispielsweise von einem "Vorbeiwischen" an der optischen Taste unterscheidbar ist. Eine besonders bevorzugte Ausgestaltung der Erfindung sieht vor, dass die Auswerteeinheit bei Erkennen einer gleich bleibenden Intensität der von dem Empfangselement empfangenen Strahlung über einen definierten vorgegebenen Zeitraum die optische Taste als "betätigt" deklariert, also ein entsprechendes Betätigungssignal bereitstellt. Bevorzugt wird durch die Auswerteeinheit nicht nur erkannt, ob die gleich bleibende Intensität für einen gewissen Zeitraum vorliegt, sondern auch, ob die Intensität in einem vorgegebenen Bereich liegt, wodurch sich zusätzlich Fehl-Erkennungen des Betätigungszustandes vermeiden lassen, beispielsweise durch Fremdeinstrahlungen.

Das erfindungsgemäße Bedienfeld hat auch den Vorteil, dass es über die mit den optischen Tasten korrespondierenden mechanischen Tasten eine "schnelle" Möglichkeit der Bedienung zur Verfügung stellt, weil die optischen Tasten - jedenfalls im Vergleich zu den mechanischen Tasten-relativ langsam reagieren. Dies ist vor allem dem Umstand geschuldet, dass - wie zuvor angedeutet - die Auswertung des durch das Empfangselement gelieferten Empfangssignals zur zuverlässigen Generierung eines Detektionssignals einen recht erheblichen Aufwand in der Signalverarbeitung erfordert.

Im Einzelnen gibt es nun eine Vielzahl von Möglichkeiten, das erfindungsgemäße Bedienfeld auszugestalten und weiterzubilden. Dazu wird auf die dem Patentanspruch 1 nachgeordneten Patentansprüche sowie auf die nachfolgende Beschreibung bevorzugter Ausführungsbeispiele der Erfindung unter Bezugnahme auf die Zeichnung verwiesen. In der Zeichnung zeigt
- Fig. 1: ein erstes Ausführungsbeispiel eines erfindungsgemäßen Bedienfeldes und
- Fig. 2: ein weiteres Ausführungsbeispiel eines erfindungsgemäßen Bedienfeldes.

In den Figuren 1 und 2 ist jeweils dargestellt ein Bedienfeld 1 für ein Messgerät mit einem ein Bedien- und Sichtfenster aufweisenden Gehäuse, wobei das Messgerät insgesamt nicht dargestellt ist, also auch nicht das Gehäuse mit einem Bedien- und Sichtfenster,

In Fig. 1 weist das Bedienfeld 1 insgesamt vier fingerbetätigbare optische Tasten 2 auf, wobei die optischen Tasten 2 jeweils über ein Sendeelement 3 und ein Empfangselement 4 verfügen. Im vorliegenden Fall handelt es sich bei den Sendelementen 3 um Infiarot-Sendedioden und bei den Empfangselementen 4 um Infrarot-Empfangsdioden. Die von den Sendeelementen 3 emittierte Infrarotstrahlung wird durch einen sich den optischen Tasten 2 annähernden Betätigungsfmger in Abhängigkeit von der Beabstandung des Fingers zu dem Sendeelement 3 unterschiedlich stark reflektiert. Dadurch stellt sich in Abhängigkeit von dem Näherungszustand des Betätigungsfingers an die zu betätigende optische Taste 2 ein unterschiedlich großer Eintrag von Infrarotstrahlung bei dem jeweiligen Empfangselement 4 ein.

Bei dem in Fig. 1 dargestellten Bedienfeld 1 sind die verschiedenen optischen Tasten 2 nebeneinander unter einem Anzeigefeld 5 angeordnet, so dass sich die optischen Tasten 2 nicht gegenseitig beeinflussen können und insbesondere so bedient werden können, dass das Anzeigefeld 5 bei Bedienung nicht verdeckt wird.

Die in den Fig. 1 und 2 dargestellten Bedienfelder 1 sind so ausgestaltet, dass zusätzlich zu den fingerbetätigbaren optischen Tasten 2 jeweils - also für jede fingerbetätigbare optische Taste 2 - zusätzlich eine korrespondierende fingerbetätigbare mechanische Taste 6 vorgesehen ist. Selbstverständlich können andere Bedienfelder so ausgestaltet sein, dass nicht zu jeder optischen Taste 2 eine korrespondierende mechanische Taste 6 existiert und umgekehrt, wichtig ist, dass jedenfalls ein solches korrespondierendes Paar von Tasten vorhanden ist. Es ist zu erkennen, dass jede mechanische Taste 6 im unmittelbaren Betätigungsbereich der mit ihr korrespondierenden optischen Taste 2 angeordnet ist, wobei der unmittelbare Betätigungsbereich der optischen Taste 2 so zu verstehen ist, dass in der praktischen Verwendung bei Betätigung der fingerbetätigbaren mechanischen Taste 6 jeweils auch die korrespondierende fmgerbetätigbare optische Taste 2 ausgelöst wird.

In Fig. 1 ist auf dem Bedienfeld 1 für jede optische Taste 2 und für jede der jeweiligen optischen Taste 2 zugeordnete mechanische Taste 6 jeweils ein Tastenfeld 7 auf dem Bedienfeld 1 vorgesehen, wobei jeweils eine optische Taste 2 und die mit ihr korrespondierende mechanische Taste 6 jeweils in einem Tastenfeld 7 gemeinsam angeordnet sind. Im Falle des Ausführungsbeispiels in Fig. 1 sind dies ovale Tastenfelder 7, im Falle des Bedienfeldes 1 in Fig. 2 ist dies ein kreisrundes Tastenfeld 7. Auf diesem Wege ist für den Bediener - abgesehen von der ohnehin vorhandenen Anordnung der mechanischen Taste 6 in dem jeweils unmittelbaren Betätigungsbereich der optischen Taste 2 auch durch eine Kennzeichnung deutlich, wo in dem Bedienfeld 1 zusammengehörende optische und mechanische Tasten vorgesehen sind.

In Fig. 1 sind jeweils die optische Taste 2 und die zugehörige mechanische Taste 6 in dem Bedienfeld, vorliegend auch in dem gemeinsamen Tastenfeld 7, nebeneinander liegend - also Seite an Seite - angeordnet, im vorliegenden Fall sind die beiden Tasten in Fig. 1 übereinander angeordnet.

In den dargestellten Ausführungsbeispielen sind jeweils das Sendeelement 3 und das Empfangselement 4 der optischen Tasten 2 so zueinander ausgerichtet, dass das von dem Empfangselement 4 detektierte Reflexionsmaximum beabstandet von der Oberfläche der mechanischen Taste 6 liegt und das Reflexionsmaximum damit auch in einem Abstand von der Oberfläche des Bedienfeldes 1 liegt. Damit ist sichergestellt, dass ein besonders geeigneter Auslösepunkt oberhalb der mechanischen Taste 6 - und auch oberhalb der optischen Taste 2 - liegt, vorliegend nämlich so weit oberhalb der Oberfläche des Bedienfeldes 1, dass bei vorhandenem Bedien- und Sichtfenster, also bei geschlossenem Gehäuse des hier nicht dargestellten Messgeräts, ein Bedienfinger in optimalem Reflexionsabstand durch das Bedien- und Sichtfenster in der Bewegung begrenzt wird und zur Ruhe kommt.

In den Fig. 1 und 2 sind das Sendeelement 3 und das Empfangselement 4 der optischen Taste 2 so zueinander ausgerichtet, dass bei Fingerbetätigung der mechanischen Taste 6, also bei Aufliegen des Bedienfingers auf der mechanischen Taste 6 praktisch keine Reflexion der von dem Sendeelement 3 der optischen Taste 2 emittierten Infrarotstrahlung in das Empfangselement 4 der optischen Taste 2 möglich ist. Dies ist im Ausführungsbeispiel gemäß Fig. 1 dadurch gewährleistet, dass die optische Taste 2 in unmittelbarer Nähe zu der mit ihr korrespondierenden mechanischen Taste 6 angeordnet ist, so dass bei Fingerbetätigung automatisch vor allem das Sendeelement 3 abgedeckt wird, so dass keine Infrarotstrahlung mehr in den relevanten Reflexionsbereich der optischen Taste 2 gelangt.

Demgegenüber ist in Fig. 2 ein Bedienfeld 1 dargestellt, bei dem die optische Taste 2 teilweise in der mechanischen Taste 6 angeordnet ist, indem nämlich das Sendeelement 3 der optischen Taste 2 in der mechanischen Taste 6 angeordnet ist. In Fig. 2 ist der Umriss der mechanischen Taste 6 durch eine gestrichelte Linie angedeutet. Die optische Taste 2 und die mechanische Taste 6 sind hier so zueinander angeordnet, dass während des Vorgangs der Fingerbetätigung der mechanischen Taste 6 - Annäherung des Betätigungsfingers an die Tasten 2, 6 - zwingend auch die optische Taste 2 fingerbetätigt wird, genauso wie die Emission von Infrarotstrahlung praktisch sicher und zwingend bei Fingerbetätigung der mechanischen Taste 6 - Aufliegen des Betätigungsfingers auf der mechanischen Taste 6 - verhindert wird.

## Patentansprüche

1. Bedienfeld (1) für ein Messgerät mit einem wenigstens ein Bedien- und Sichtfenster aufweisenden Gehäuse, mit wenigstens einer durch das Bedien- und Sichtfenster fingerbetätigbaren optischen Taste (2), wobei die optische Taste (2) ein Sendeelement (3) und ein Empfangselement (4) aufweist,
wobei das Bedienfeld (1) zusätzlich zu der fingerbetätigbaren optischen Taste (2) wenigstens eine korrespondierende fingerbetätigbare mechanische Taste (6) aufweist,
und wobei mindestens eine Auswerteeinheit zur Detektion der Betätigung der optischen Taste (2) und der mechanischen Taste (6) vorgesehen ist,
**dadurch gekennzeichnet,**
**dass** die Auswerteeinheit die optische Taste (2) deaktiviert, sobald die mechanische Taste (6) betätigt worden ist, insbesondere bei mehreren fingerbetätigbaren optischen Tasten (2) und korrespondierenden fingerbetätigbaren mechanischen Tasten (6) die Auswerteeinheit alle optischen Tasten (2) deaktiviert werden, wenn eine mechanische Taste (6) betätigt worden ist.

2. Bedienfeld nach Anspruch 1, **dadurch gekennzeichnet, dass** die mechanische Taste (6) im unmittelbaren Betätigullgsbereich der optischen Taste (2) angeordnet ist.

3. Bedienfeld nach Anspruch 1 oder 2, **dadurch gekennzeichnet, dass** die optische Taste (2) und die mechanische Taste (6) so zueinander angeordnet sind, dass während des Vorgangs der Fingerbetätigung der mechanischen Taste (6) zwingend auch die optische Taste (2) fingerbetätigt wird.

4. Bedienfeld nach einem der Ansprüche 1 bis 3, **dadurch gekennzeichnet, dass** ein Tastenfeld (7) auf dem Bedienfeld (1) kenntlich gemacht ist und die optische Taste (2) und die mechanische Taste (6) in dem gemeinsamen Tastenfeld (7) angeordnet sind.

5. Bedienfeld nach einem der Ansprüche 1 bis 4, **dadurch gekennzeichnet, dass** die optische Taste (2) und die mechanische Taste (6) in dem Bedienfeld, insbesondere in dem gemeinsamen Tastenfeld, nebeneinanderliegend angeordnet sind.

6. Bedienfeld nach einem der Ansprüche 1 bis 4, **dadurch gekennzeichnet, dass** die optische Taste (2) zumindest teilweise in der mechanischen Taste (6) angeordnet ist.

7. Bedienfeld nach Anspruch 6, **dadurch gekennzeichnet, dass** das Sendeelement (3) der optischen Taste (2) oder das Empfangselement (4) der optischen Taste (2) in der mechanischen Taste (6) angeordnet ist.

8. Bedienfeld nach einem der Ansprüche 1 bis 7, **dadurch gekennzeichnet, dass** das Sendeelement (3) und das Empfangselement (4) der optischen Taste (2) so zueinander ausgerichtet sind, dass das von dem Empfangselement (4) detektierte Reflexionsmaximum in einem Abstand von der Oberfläche der mechanischen Taste (6) vorliegt und damit auch in einem Abstand von der Oberfläche des Bedienfeldes (1).

9. Bedienfeld nach einem der Ansprüche 1 bis 8, **dadurch gekennzeichnet, dass** das Sendeelement (3) und das Empfangselement (4) der optischen Taste (2) so zueinander ausgerichtet sind, dass bei Fingerbetätigung der mechanischen Taste (6), also bei Aufliegen des Bedienfingers auf der mechanischen Taste (6), praktisch keine Reflexion der von dem Sendeelement (3) der optischen Taste (2) emittierten Strahlung in das Empfangselement (4) der optischen Taste (2) möglich ist.

10. Bedienfeld nach einem der Ansprüche 1 bis 9, **dadurch gekennzeichnet, dass** die deaktivierte optische Taste (2) nach einer definierten vorgegebenen Zeit von der Auswerteeinheit wieder aktiviert wird und/oder die deaktivierte optische Taste (2) durch ein Betätigungsmuster der korrespondierenden mechanischen Taste (6) wieder aktiviert wird und/oder die deaktivierten optischen Tasten (2) durch die kombinierte Betätigung wenigstens zweier mechanischer Tasten (6) wieder aktiviert werden.

11. Bedienfeld nach einem der Ansprüche 1 bis 10, **dadurch gekennzeichnet, dass** die Auswerteeinheit die Intensität der von dem Empfangselement (4) empfangenen Strahlung auswertet, insbesondere den zeitlichen Verlauf der Intensität auswertet.

12. Bedienfeld nach Anspruch 11, **dadurch gekennzeichnet, dass** bei Erkennen einer gleich bleibenden Intensität der von dem Empfangselement (4) empfangenen Strahlung über einen definierten vorgegeben Zeitraum die Auswerteeinheit die optische Taste (2) als "betätigt" deklariert, insbesondere wobei die Intensität auch in einem vorgegebenen Bereich liegen muss.

## Claims

1. Control panel (1) for a measuring device including a housing having at least one control and inspection window, the control panel comprising at least one finger-operable optical key (2), wherein the optical key (2) has a transmitting element (3) and a receiving element (4),
wherein the control panel (1) has at least one finger-operable mechanical key (6) corresponding to the finger-operable optical key (2), and
wherein at least one evaluation unit is provided for detecting operation of the optical key (2) and the mechanical key (6),
**characterized in**
**that** the evaluation unit deactivates the optical key (2) as soon as the mechanical key (6) is operated, in particular, in the case of several finger-operable optical keys (2) and corresponding finger-operable mechanical keys (6), the evaluation unit deactivates all optical keys (2) when one mechanical key (6) is operated.

2. Control panel (1) according to claim 1, **characterized in that** the finger-operable mechanical key (6) is arranged in immediate proximity to an operating area of the optical key (2).

3. Control panel (1) according to claim 1 or 2, **characterized in that** the optical key (2) and the mechanical key (6) are arranged with respect to one another such that that optical key (2) is unavoidably finger-operated when a finger is used to operate the mechanical key (6).

4. Control panel (1) according to any one of claims 1 to 3, **characterized in that** a keypad (7) is identified on the control panel (1) and the optical key (2) and the mechanical key (6) are arranged on the common keypad (7).

5. Control panel (1) according to any one of claims 1 to 4, **characterized in that** the optical key (2) and the mechanical key (6) are arranged beside one another on the control panel, in particular on the common keypad.

6. Control panel (1) according to any one of claims 1 to 4, **characterized in that** the optical key (2) is at least partially arranged in the mechanical key (6).

7. Control panel (1) according to claim 6, **characterized in that** the transmitting element (3) of the optical key (2) or the receiving element (4) of the optical key (2) is arranged in the mechanical key (6).

8. Control panel (1) according to any one of claims 1 to 7, **characterized in that** the transmitting element (3) and the receiving element (4) of the optical key (2) are arranged with respect to one another such that a maximum reflection detected by the receiving element (4) is at a distance from the surface of the mechanical key (6) and, thus, at a distance from the surface of the control panel (1).

9. Control panel (1) according to any one of claims 1 to 8, **characterized in that** the transmitting element (3) and the receiving element (4) of the optical key (2) are arranged with respect to one another such that, when the mechanical key (6) is finger operated, i.e. the operator places a finger on the mechanical key (6), practically no reflection of radiation emitted by the transmitting element (3) of the optical key (2) into the receiving element (4) of the optical key (2) is possible.

10. Control panel (1) according to any one of claims 1 to 9, **characterized in that** the deactivated optical key (2) can be reactivated by the evaluation unit after a lapse of a predefined period of time and/or the deactivated optical key (2) can be reactivated using an operating pattern of the corresponding mechanical key (6) and/or the deactivated optical key (2) can be reactivated by a combined operation of at least two mechanical keys (6).

11. Control panel (1) according to any one of claims 1 to 10, **characterized in that** the evaluation unit evaluates the intensity of radiation received by the receiving element (4), in particular evaluates the temporal profile of the intensity.

12. Control panel (1) according to claim 11, **characterized in that** the evaluation unit determines the optical key (2) to be "operated" when it is identified that the intensity of the radiation received by the receiving element (4) remains the same over a predefined period of time, in particular wherein the intensity must lie within a predetermined acceptable range.

## Revendications

1. Panneau de commande (1) destiné à un appareil de mesure comportant un boîtier comprenant au moins une fenêtre de commande et d'observation, comportant au moins une touche optique (2) pouvant être actionnée par le doigt à travers la fenêtre de commande et d'observation, dans lequel la touche optique (2) comporte un élément émetteur (3) est un élément récepteur (4), dans lequel le panneau de commande (1) comporte en plus de la touche optique (2) pouvant être actionnée par le doigt au moins une touche mécanique (6) correspondante pouvant être actionnée par le doigt, et
dans lequel il est prévu au moins une unité d'évaluation destinée à détecter l'actionnement de la touche optique (2) et de la touche mécanique (6), **caractérisé en ce que**
l'unité d'évaluation désactive la touche optique (2) dès que la touche mécanique (6) a été actionnée, notamment dans le cas d'une pluralité de touches optiques (2) pouvant être actionnées par le doigt et de touches mécaniques (6) correspondantes pouvant être actionnées par le doigt, l'unité d'évaluation désactive toutes les touches optiques (2) lorsqu'une touche mécanique (6) a été actionnée.

2. Panneau de commande selon la revendication 1, **caractérisé en ce que** la touche mécanique (6) est disposée dans une zone d'actionnement immédiatement adjacente à la touche optique (2).

3. Panneau de commande selon la revendication 1 ou 2, **caractérisé en ce que** la touche optique (2) et la touche mécanique (6) sont disposées l'une par rapport à l'autre de manière à ce que, pendant le processus d'actionnement par le doigt de la touche mécanique (6) la touche optique (2) soit également actionnée de manière contrainte par le doigt.

4. Panneau de commande selon l'une quelconque des revendications 1 à 3, **caractérisé en ce qu'**un panneau de touches (7) est créé de manière reconnaissable sur le panneau de commande (1) et **en ce que** la touche optique (2) et la touche mécanique (6) sont disposées dans le panneau de touches (7) commun.

5. Panneau de commande selon l'une quelconque des revendications 1 à 4, **caractérisé en ce que** la touche optique (2) et la touche mécanique (6) sont disposées l'une à côté de l'autre dans le panneau de commande, notamment dans le panneau de touches commun.

6. Panneau de commande selon l'une quelconque des revendications 1 à 4, **caractérisé en ce que** la touche optique (2) est disposée au moins en partie dans la touche mécanique (6).

7. Panneau de commande selon la revendication 6, **caractérisé en ce que** l'élément émetteur (3) de la touche optique (2) ou l'élément récepteur (4) de la touche optique (2) est disposé dans la touche mécanique (6).

8. Panneau de commande selon l'une quelconque des revendications 1 à 7, **caractérisé en ce que** l'élément émetteur (3) et l'élément récepteur (4) de la touche optique (2) sont alignés l'un par rapport à l'autre de manière à ce que le maximum de réflexion détecté par l'élément récepteur (4) se situe à une certaine distance de la surface de la touche mécanique (6) et par conséquent, également à une certaine distance de la surface du panneau de commande (1).

9. Panneau de commande selon l'une quelconque des revendications 1 à 8, **caractérisé en ce que** l'élément émetteur (3) et l'élément récepteur (4) de la touche optique (2) sont alignés l'un par rapport à l'autre de manière à ce que lors d'un actionnement par le doigt de la couche mécanique (6), ainsi que lors de l'appui du doigt de commande sur la touche mécanique (6), pratiquement aucune réflexion du rayonnement émis par l'élément émetteur (3) de la touche optique (2) ne soit possible dans l'élément de réception (4) de la touche optique (2).

10. Panneau de commande selon l'une quelconque des revendications 1 à 9, **caractérisé en ce que** la touche optique (2) désactivée est réactivée par l'unité d'évaluation après un temps défini prédéterminé et/ou en ce que la touche optique (2) désactivée est réactivée par une configuration d'actionnement de la touche mécanique (6) correspondante et/ou **en ce que** la touche optique (2) désactivée est réactivée par l'actionnement combiné d'au moins deux touches mécaniques (6).

11. Panneau de commande selon l'une quelconque des revendications 1 à 10, **caractérisé en ce que** l'unité d'évaluation évalue l'intensité du rayonnement reçu par l'élément récepteur (4), notamment l'évolution temporelle de ladite intensité.

12. Panneau de commande selon la revendication 11, **caractérisé en ce que** lors de l'identification d'une intensité restant constante du rayonnement reçu par l'élément récepteur (4) au cours d'une période de temps définie prédéterminée, l'unité d'évaluation déclare la touche optique (2) comme étant "actionnée", l'intensité devant alors également se situer dans un domaine prédéterminé.
